# EUROPÄISCHE PATENTSCHRIFT

(11) **EP 0 014 924 B1**
(45) Veröffentlichungstag und Bekanntmachung des Hinweises auf die Patenterteilung: **16.06.1982**
(21) Anmeldenummer: 80100661.0
(22) Anmeldetag: 08.02.1980
(51) Int. Cl.: B63B 35/72

(54) **Startschot für Windsurfer**
Starting sheet-rope for a windsurfer
Tire-veille pour planche à voile

(30) Priorität: 19.02.1979 DE 2906348; 09.05.1979 DE 2918698
(43) Veröffentlichungstag der Anmeldung: 03.09.1980
(73) Patentinhaber: Kador, Ulrich, Dr., D-8130 Starnberg (DE)
(72) Erfinder: Kador, Ulrich, Dr., D-8130 Starnberg (DE)
(74) Vertreter: Kador & Partner

## Beschreibung

Die Erfindung bezieht sich auf eine Startschot für Windsurfer.

Die bisher verwendeten Startschoten für Windsurfer bestehen aus einer dicken Schot, die am vorderen Gabelbaumende befestigt ist, und die bis etwa zum Mastfuss reicht. Die Startschot hängt lose nach unten oder wird mit einer elastischen Schot, die im untersten Drittel in die Startschot eingeknüpft und mit dem Mastfuss verbunden ist, gestrafft.

Diese Startschoten haben den grossen Nachteil, dass es damit grosse und manchmal äusserste Kraftanstrengung erfordert, das im Wasser liegende Rigg in die Segelstellung zu ziehen. Schwierigkeiten, das Rigg aufzuziehen haben nicht nur Anfänger und weniger kräftige Sportler, sondern durchaus auch Könner, und zwar insbesondere bei hohen Windstärken.

Aufgabe der Erfindung ist die Schaffung einer Startschot für Windsurfer, die es gestattet, das Rigg leichter, d.h. mit weniger Kraft, in die Segelstellung zu bringen.

Der Erfindung liegt die Erkenntnis zugrunde, dass diese Aufgabe durch eine Startschot gelöst werden kann, wenn ein Ende derselben oberhalb des Gabelbaumes am Mast angreift.

Gegenstand der Erfindung ist eine Startschot für Windsurfer, wobei eines der Enden der Schot am vorderen Gabelbaumende angreift, die dadurch gekennzeichnet ist, dass das andere Ende der Schot am Mast oberhalb des Gabelbaumes angreift.

Vorteilhafterweise ist eine zweite Schot vorgesehen, die an der ersten Schot angreift.

Die erste und/oder die zweite Schot bestehen vorzugsweise ganz oder teilweise aus elastischem Material.

Besonders günstige Kräfteverhältnisse werden erreicht, wenn ein Ende der Schot im Bereich der Mastspitze angreift.

Die Schot soll länger sein als der Abstand zwischen ihren Befestigungspunkten.

Die erfindungsgemässe Schot gestattet es, das Rigg mit erheblich vermindertem Kraftaufwand aus dem Wasser in Segelstellung zu ziehen. Dies beruht zum einen darauf, dass wenn die Schot oberhalb des Gabelbaumes am Mast angreift, ein längerer Hebelarm gegeben ist, der eine erhebliche Kraftverminderung zur Folge hat. Zum anderen beruht der verringerte Kraftaufwand jedoch auf der Anatomie des menschlichen Körpers. In aufrechter Stellung kann der Surfer nur mit verhältnismässig wenig Kraft angreifen. Er kann hingegen, wenn er in die Hocke geht, mit erheblich mehr Kraft ziehen. Andererseits ist die Kraft, die notwendig ist, um das Rigg aus dem Wasser zu ziehen bei einem tieferen Angriffspunkt der Zugkraft bedeutend grösser als bei einem höheren Angriffspunkt der Zugkraft. Durch die Kraftersparnis aufgrund des verlängerten Hebelarmes ist es dem Surfer möglich, in aufrechterem Zustand das Rigg heranzuziehen und da bei einem solchen höheren Angriffspunkt eine geringere Zugkraft erforderlich ist, führt dies dazu, dass eine weitere Verringerung der zum Herausziehen notwendigen Kraft eintritt.

Bei der erfindungsgemässen Schot ist es zur erläuterten Kraftersparnis wesentlich, dass ein Ende derselben oberhalb des Gabelbaumes, und zwar möglichst hoch, angreift. Andererseits muss das andere Ende im Bereich des Gabelbaumes angreifen, denn es muss sichergestellt sein, dass der Surfer beim Herausziehen des Riggs aus dem Wasser schliesslich ohne Schwierigkeiten auf den Gabelbaum übergreifen kann. Vorteilhafterweise ist die Schot natürlich so ausgestaltet, dass sie bei im Wasser liegendem Rigg leicht ergriffen werden kann.

Die Erfindung wird nachstehend anhand der Zeichnung näher erläutert. Es zeigen:
Fig. 1 eine schematische Ansicht eines Windsurfers in Vorderansicht mit der erfindungsgemässen Schot in Zugstellung und
Fig. 2 eine schematische Ansicht eines Windsurfers in Seitenansicht mit der erfindungsgemässen Schot in Ruhestellung.
Fig. 1 zeigt einen Windsurfer, der im wesentlichen aus Brett 12, Mast 3, Gabelbaum 4 und Segel 14 besteht, wobei das aus Mast, Gabelbaum und Segel bestehende Rigg im Wasser liegt.

Die erfindungsgemässe Schot 1, 2 ist in der anfänglichen Zugstellung gezeigt.

Gemäss der hier gezeigten bevorzugten Ausführungsform besteht die Startschot aus einer ersten Schot 1 und einer zweiten Schot 2. Alternativ kommt es in Betracht, die zweite Schot 2 wegzulassen. In diesem Fall muss die Startschot 1 solche Länge aufweisen, dass sie von dem auf dem Brett stehenden Surfer leicht erreicht wird.

Die erste Schot 1 greift mit einem Ende oberhalb des Gabelbaumes 4 am Mast 3 an. Vorzugsweise greift sie im Bereich der Mastspitze 6 bzw. direkt an dieser an.

Das andere Ende der ersten Schot ist am vorderen Gabelbaumende 5 befestigt.

Die Länge der ersten Schot 1 ist i.a. grösser als der Abstand zwischen den Befestigungspunkten. Vorzugsweise ist diese Schot 5-50%, insbesondere 10-30% und vorzugsweise etwa 20% länger als der Abstand zwischen den Befestigungspunkten. Insbesondere ist es vorteilhaft, wenn die erste Schot 1 solche Länge aufweist, dass sich in gespanntem Zustand in der Schot in etwa ein rechter Winkel einstellt, wie dies in der Zeichnung dargestellt ist.

Die Befestigung der Schot 1 im Bereich der Mastspitze 6 kann auf verschiedene Weise erfolgen. Beispielsweise kann die Mastspitze geeignete Einrichtungen, wie ein Loch oder einen Ring, aufweisen, woran die Schot befestigt wird. Alternativ können auf der Segelspitze ein Ring, eine Schlaufe, eine Kappe oder Ösen vorgesehen werden, woran die Schot befestigt wird.

Eine besonders vorteilhafte Befestigung der Schot im Bereich der Mastspitze kann über eine Öse im Segel 14 im Bereich der Mastspitze erfolgen. Die Öse kann in üblicher Weise mittels geeigneter Werkzeuge vorgesehen werden. In dem Fall, dass keine Werkzeuge für eine Öse zur Verfügung stehen, können kleine, vorzugsweise dreieckige Kunststoffplatten beidseitig des Segels, die beispielsweise an den Ecken Löcher haben, mittels Schrauben und Muttern befestigt werden. Die Kunststoffplatten weisen auch in der Mitte ein Loch auf. Das Segel wird enstprechend den Löchern der Kunststoffplatten gelocht. Die Schot wird dann über dieses mittlere Loch im Bereich der Mastspitze befestigt, wobei sie direkt durch das Loch geführt werden kann oder eine kurze Schot durch das Loch um die Mastspitze geführt werden kann, an die die Schot, gegebenenfalls lösbar, angreift.

Die zweite Schot 2 greift an der ersten Schot 1 an. Vorzugsweise ist die zweite Schot 2 an der ersten Schot 1 verschiebbar angeordnet, beispielsweise ist die zweite Schot an einem Ring befestigt, der auf der ersten Schot läuft. Dies hat den Vorteil, dass beim Herausziehen des Segels die erste Schot 1 über ihre gesamte Länge gespannt ist, so dass von der Schot 2 auf den gespannten Teil 11 der ersten Schot übergegriffen werden kann.

Die erste Schot kann in dem Teilstück 10 zwischen oberem Angriffspunkt und dem Angriffspunkt der zweiten Schot 2 aus dünnem Schotmaterial bestehen. Der zwischen Gabelbaum und Angriffspunkt der zweiten Schot liegende Teil der ersten Schot 11 besteht jedoch vorzugsweise aus dickem Schotmaterial, in das Knoten 15 eingeknüpft sind, um die Handhabung zu erleichtern. Die Schot 2 besteht gleichfalls vorzugsweise aus dickem Schotmaterial mit Knoten 15.

In Fig. 2 ist die erfindungsgemässe Schot in Ruhestellung gezeigt. Durch das Gewicht des Ringes 7 und der zweiten Schot 2 hängt die erste Schot 1 parallel zum Mast 3.

Die zweite Schot 2 hat vorzugsweise solche Länge, dass in Ruhestellung ihr unteres Ende 8 bis etwa zum Mastfuss 9 reicht. In üblicher Weise kann die Schot 2 über ein Gummiband 13 mit dem Mastfuss 9 verbunden werden.

Gemäss einer alternativen Ausführungsform ist die erste Schot 1 unterteilt und besteht aus einem ersten Teil 10, der mit der zweiten Schot 2 verbunden ist und einem zweiten Teil 11, der auf dem ersten Teil 10 und der zweiten Schot 2 verschiebbar, beispielsweise über einen Ring, angreift.

Es kommt ferner in Betracht, die Schoten ganz oder teilweise aus elastischem Material auszuführen. Als elastisches Material eignen sich insbesondere Gummischoten und Gummi-Textil-Schoten, wobei letztere eine definierte Streckgrenze haben.

Durch Verwendung elastischen Schotmaterials wird ein andersartiges Zugverhalten erzielt sowie erreicht, dass die Schoten in Ruhestellung mastparallel gespannt sind.

Beispielsweise kann der Teil 10 der Schot 1 und/oder der Teil 11 der Schot 1 aus elastischem Material bestehen. Der Teil 11 der Schot besteht vorzugsweise aus dickerem elastischem Schotmaterial. Auch die Schot 2 kann aus solchem elastischem Material bestehen.

Es versteht sich, dass auch der zweite Teil 11 der ersten Schot 1 mit der Schot 2 eine integrale durchgehende Schot bilden können, an die der erste Teil 10 der ersten Schot 1 in geeignetem Abstand vom Gabelbaumende angreift.

Es versteht sich, dass die erfindungsgemässe Startschot, die hier im Hinblick auf einen üblichen Windsurfer beschrieben ist, nicht darauf beschränkt ist. So sind beispielsweise Surfer bekannt, die anstelle eines Gabelbaumes einen Grossbaum oder eine Halteschot haben. In diesem Fall wird ein Ende der erfindungsgemässen Schot am Mast oder am Grossbaum in deren Verbindungsbereich befestigt.

## Patentansprüche

1. Startschot für Windsurfer, wobei eines der Enden der Schot am vorderen Gabelbaumende angreift, dadurch gekennzeichnet, dass das andere Ende der Schot (1) am Mast (3) oberhalb des Gabelbaumes (4) angreift.

2. Startschot nach Anspruch 1, dadurch gekennzeichnet, dass das andere Ende der Schot (1) im Bereich der Mastspitze (6) angreift.

3. Startschot nach Anspruch 1 oder 2, dadurch gekennzeichnet, dass sie aus einer ersten Schot (1 die am Mast (3) oberhalb des Gabelbaumes (4) und am vorderen Gabelbaumende (5) angreift, und einer zweiten Schot (2), die an der ersten Schot (1) angreift, besteht.

4. Startschot nach Anspruch 3, dadurch gekennzeichnet, dass die zweite Schot (2) verschiebbar an der ersten Schot (1) angreift.

5. Startschot nach einem der Ansprüche 1 bis 4, dadurch gekennzeichnet, dass die erste Schot (1) länger ist als der Abstand zwischen den Befestigungspunkten.

6. Startschot nach einem der Ansprüche 1 bis 5, dadurch gekennzeichnet, dass die Schot (1) solche Länge aufweist, dass sich im gespannten Zustand in der Schot in etwa ein rechter Winkel einstellt.

7. Startschot nach einem der Ansprüche 1 bis 6, dadurch gekennzeichnet, dass die erste Schot aus einem ersten Teil (10), an den die zweite Schot (2) angreift, und einem zweiten Teil (11), der auf dem ersten Teil (10) und der zweiten Schot (2) verschiebbar angreift, besteht.

8. Startschot nach Anspruch 1 oder 2, dadurch gekennzeichnet, dass der zweite Teil (11) der ersten Schot (1) und die zweite Schot (2) aus einer durchgehenden Schot bestehen, an der der erste Teil (10) der ersten Schot (1) angreift.

9. Startschot nach einem der Ansprüche 1 bis 8, dadurch gekennzeichnet, dass die Schoten (1, 2) ganz oder teilweise aus elastischem Material bestehen.

10. Startschot nach einem der Ansprüche 1 bis 9, dadurch gekennzeichnet, dass das andere Ende der Schot (1) in einer Öse im Segel (14) im Bereich der Mastspitze (6) angreift.

## Revendications

1. Écoute à démarrer pour les planches à voiles, dans laquelle l'un des bouts de l'écoute est attaché au bout antérieur de l'arbre fourchu, caractérisée en ce que l'autre bout de l'écoute (1) est attaché au mât (3) au-dessus de l'arbre fourchu (4).

2. Écoute à démarrer selon la revendication 1, caractérisée en ce que l'autre bout de l'écoute (1) est attaché près de la pointe (6) du mât.

3. Écoute à démarrer selon la revendication 1 ou 2, caractérisée en ce qu'elle comporte une première écoute, qui est attachée au mât (3) au-dessus de l'arbre fourchu (4) et au bout antérieur (5) de l'arbre fourchu, et une deuxième écoute (2), qui est attachée à la première écoute.

4. Écoute à démarrer selon la revendication 3, caractérisée en ce que la deuxième écoute (2) est attachée à coulisse à la première écoute (1).

5. Écoute à démarrer selon une des revendications 1 à 3, caractérisée en ce que la première écoute (1) est plus longue que la distance entre les points d'attache.

6. Écoute à démarrer selon une des revendications 1 à 5, caractérisée en ce que l'écoute (1) a une longueur telle qu'à peu près un angle droit se forme dans l'écoute quand elle est tendue.

7. Écoute à démarrer selon une des revendications 1 à 6, caractérisée en ce que la première écoute comporte une première partie (10) à laquelle la deuxième écoute (2) est attachée, et une deuxième partie (11) qui est attachée à coulisse à la première partie (10) et à la première écoute (2).

8. Écoute à démarrer selon la revendication 1 ou 2, caractérisée en ce que la deuxième partie (11) de la première écoute (1) et la deuxième écoute forment une seule écoute ininterrompue à laquelle la première partie (10) de la première écoute (1) est attachée.

9. Écoute à démarrer selon une des revendications 1 à 8, caractérisée en ce que les écoutes (1, 2) se composent entièrement ou partiellement de matière élastique.

10. Écoute à démarrer selon une des revendications 1 à 9, caractérisée en ce que l'autre bout de l'écoute (1) est attaché dans un oeillet dans la voile (14) près de la pointe (6) du mât.

## Claims

1. A launching sheet for windsurfers, in which one of the ends of the sheet is attached to the front end of the wishbone-shaped boom, characterized in that the other end of the sheet (1) is attached above the boom (4) to the mast.

2. A launching sheet as in claim 1, characterized in that the other end of the sheet (1) is attached near the top (6) of the mast.

3. A launching sheet as in claim 1 or 2,characterized in that it comprises a first sheet (1) attached above the boom (4) to the mast (3) and to the front end (5) of the boom, and a second sheet (2) attached to the first sheet (1).

4. A launching sheet as in claim 3, characterized in that the second sheet (2) is slidably attached to the first sheet (1).

5. A launching sheet as in any of claims 1 to 4, characterized in that the first sheet (1) is longer than the distance between the points of attachment.

6. A launching sheet as in any of claims 1 to 5, characterized in that the length of the sheet (1) is such that approximately a right angle is formed when the sheet is stretched.

7. A launching sheet as in any of claims 1 to 6, characterized in that the first sheet comprises a first portion (10) to which the second sheet (2) is attached, and a second portion (11) which is slidably attached to the first portion (10) and the second sheet (2).

8.A launching sheet as in claim 1 or 2, characterized in that the second portion (11) of the first sheet (1) and the second sheet (2) form a single- piece sheet to which the first portion (10) of the first sheet (1) is attached.

9. A launching sheet as in any of claims 1 to 8, characterized in that the sheets (1, 2) partially or entirely consist of elastic material.

10. A launching sheet as in any of claims 1 to 9, characterized in that the other end of the sheet (1) is attached in the vicinity of the top (6) of the mast by means of an eye in the sail (14).
